# EUROPÄISCHE PATENTSCHRIFT

(11) **EP 1 031 000 B1**
(45) Veröffentlichungstag und Bekanntmachung des Hinweises auf die Patenterteilung: **29.08.2001**
(21) Anmeldenummer: 98959868.5
(22) Anmeldetag: 10.11.1998
(51) Int. Cl.: F23L 7/00, F23G 7/05, F23C 11/00, F23C 3/00

(54) **VERFAHREN UND REAKTOR ZUR VERBRENNUNG VON BRENNSTOFFEN**
FUEL COMBUSTION METHOD AND REACTOR
DISPOSITIF ET REACTEUR POUR LA COMBUSTION DE COMBUSTIBLES

(30) Priorität: 10.11.1997 DE 19749688
(43) Veröffentlichungstag der Anmeldung: 30.08.2000
(73) Patentinhaber: Gourmeli International N.V., Curaçao (AN)
(72) Erfinder: STAFFLER, Franz, Josef, I-39100 Bozen (IT)
(74) Vertreter: Grunert, Marcus, Dipl.-Phys.
(86) Internationale Anmeldenummer: EP9807175
(87) Internationale Veröffentlichungsnummer: WO9924756

(56) Entgegenhaltungen:
- DE-A- 1 917 666
- DE-A- 2 118 073
- DE-A- 2 153 817
- FR-A- 2 349 368
- GB-A- 765 197
- GB-A- 1 507 321
- US-A- 3 804 579
- US-A- 4 069 005

## Beschreibung

Die Erfindung betrifft ein Verfahren zur Verbrennung von Brennstoffen, gemäßdem Oberbegriff des Anspruchs 1.

Ein Verbrennungsverfahren sowie ein Verbrennungsreaktor gemäß Oberbegriff des Patentanspruchs 1 bzw. 6 sind aus der deutschen Offenlegungsschrift DE 2 118 073 bekannt. Dort wird zur Beseitung von verunreinigten Flüssigkeiten und Schlamm vorgeschlagen, zwei nicht vermischbare Phasen des zu verbrennenden Brennstoffs über eine Zerstäubungsvorrichtung zusammen mit Luftsauerstoff in eine Reaktionskammer zu leiten, wo ein pseudo-homogenes Gemisch gebildet wird, das vergast und verbrennt. In der Kammer soll weiterhin eine Rezirkulationsbewegung zur Homogenisierung des Gemisches bewirkt werden. Hierbei soll ein Teil des Brennstoffs an den Kammerwänden entlangstreichen und von diesen Wärme aufnehmen. Bei diesem Verfahren wird der Brennstoff in eine zylindrische Reaktionskammer in axialer Richtung geleitet. Der Reaktionskammer kann eine Entspannungskammer nachgeschaltet sein, die zur Abkühlung der Abgase und zur Abscheidung von unverbrannten Staubpartikeln dient.

Bei einer Verbrennung gemäß DE 2 118 073 ist es wesentlich, die Innenwand der Reaktionskammer auf einer Temperatur zu halten, die derjenigen in der gasförmigen Reaktionsmasse entspricht. Dies hat insbesondere beim Hochfahren des Brenners Nachteile, da schwer brennbare Stoffe Rückstände auf dem. Boden der Reaktionskammer bilden können. Gleiches gilt für nicht brennbare Bestandteile wie Staub, der aufgrund der Zirkulationsbewegung in der Reaktionskammer nur schwer aus der Reaktionskammer hinaus transportiert wird. Die Geometrie des Reaktors läßt zudem keine hohen Strömungsgeschwindigkeiten zu.

Eine Vorrichtung und ein Verfahren zur Verbrennung von Öl unter Zugabe von Wasser sind aus der WO95/23942 bekannt, wobei hier Öl in eine Brennkammer eingebracht wird, bis sich ein Ölbad ausgebildet hat, das dann auf eine Temperatur zwischen 250° und 350°C vorgeheizt wird. Dann wird Wasser auf die Oberfläche des heißen Ölbads gesprüht, woraus bei gleichzeitiger Zufuhr von Luft in die Brennkammer eine Flammeneruption resultiert. Das Niveau des Ölbades sollte während der Verbrennung eine Höhe von 3 bis 4 mm nicht unterschreiten, um einen Abbruch der Verbrennung zu verhindern. Die zu diesem Zweck eingesetzte Vorrichtung umfaßt im wesentlichen eine Brennkammer in Gestalt eines Pyramiden- oder Kegelstumpfs mit seitlichen Zufuhröffnungen für Öl und Wasser aus entsprechenden Vorratsbehältern. Das Ölbad wird elektrisch aufgeheizt. Luft. gelangt zusammen mit dem Wasser in das Innere der Brennkammer. Die 1200° bis 2000°C heiße Flamme wird zu Heizzwecken über ein Zylinderrohr in einen Ofen geführt.

Bei diesem bekannten Verbrennungsverfahren insbesondere von Altölen hat sich das im Ölbad entstehende Temperaturgefälle zum Boden hin als nachteilig erwiesen, da die Bodentemperaturen unterhalb der Verdampfungstemperaturen schwerer Fraktionen im Altöl liegen können, mit der Folge, daß letztere eine nicht vollständig verbrennende Ölmasse auf dem Boden der Brennkammer bilden. Ein Eindüsen des Öls erweist sich als nicht praktikabel, da Rückstände und hochviskose Bestandteile im Altöl zu einer Verstopfung der Düsen führen. Weiterhin gestaltet sich die gesamte Vorrichtung mit ihren Zuleitungs- und Vorheizeinrichtungen konstruktiv aufwendig. Die Prozeßsteuerung ist insbesondere beim Abschalten wegen der verbleibenden Rückstände nur schwer kontrollierbar. Für den Dauerbetrieb erweist sich die Anlage deshalb als nicht geeignet.

Aus der GB 765 197 ist eine Vorrichtung zum Verbrennen flüssiger und verflüssigbarer Brennstoffe bekannt, die aus einer zylindrischen Verbrennungskammer mit einem sich daran anschließenden nach oben offenen Feuerraum besteht. Der flüssige Brennstoff wird radial oder tangential in das Innere der Brennkammer eingebracht, Luft wird gesondert tangential zugeführt, wobei der Brennstoff die Innenfläche der Brennerkammer berührt und dort verdampft und verbrennt. Die im Feuerraum entstehenden Temperaturen betragen zwischen 1500° und 1800°C. Der Brennstoff wird bei unvollständiger Verbrennung durch verringerte Luftzufuhr mit Hilfe von zugeführtem Dampf gecrackt, wodurch Schweröle in niedrigere Kohlenwasserstoffe, Wasserstoff und Kohlenmonoxid zerlegt werden.

Auch bei diesem bekannten Verbrennungsverfahren stellt sich die Art der Zuleitung als technisch aufwendig dar, außerdem besteht die Gefahr, daß in bestimmten Wandbereichen die Temperatur zur Verdampfung schwerer Altölfraktionen nicht ausreichend ist, die sich dann am Boden der Verbrennungskammer sammeln und dort einen nicht verbrennenden Rückstand bilden. Wasserdampf ist hier für die eigentliche Verbrennung nicht vorgesehen, sondern ausschließlich zum Cracken von Schwerölen.

In der US 4,069,005 wird die Verbrennung eines Wasser/Brennstoff/Luft-Gemischs bei Anwesenheit eines Metallkatalysators (Nickel) vorgeschlagen, wobei im Inneren des Brenners mehrere übereinander angeordnete Platten angeordnet sind, die auch aus dem Metallkatalysator bestehen können, um die Effektivität des dadurch verursachten Crackens zu erhöhen. In der hierzu dienenden Vorrichtung werden flüssige Brennstoffe und Wasser von oben jeweils auf die übereinander angeordneten Platten aus dem Metallkatalysator aufgetropft, die in einer Vorheizphase auf oberhalb 800°C erhitzt worden sind. Die aufsteigenden Dämpfe werden an den Metallkatalysatoren entlanggeführt, wodurch leicht brennbare, gasförmige Kohlenwasserstoffe durch Cracken erzeugt werden, die im weiteren Verlauf verbrennen, wodurch Verbrennungsgase von 800° bis 1000°C entstehen.

Zur Erzeugung einer langen Flamme zur Erhitzung eines industriellen Boilers wird in der US 3,804,579 Öl und Luft zusammen mit von der Flamme selbst in einer Wärmetauscherwendel erzeugten Wasserdampf verbrannt. Die ausgedehnte Flamme brennt hier bei ca. 730°C.

Schließlich ist aus der DE 39 29 759 C2 eine Anlage zur Verbrennung von Altölprodukten bekannt, bei der die Altöle mit einem üblichen Heizöl bekannter, geringerer Viskosität derart gemischt werden, daß ein Durchschnittsprodukt mit gleichbleibender Viskosität gebildet wird, das dann vorgeheizt und in einen Kessel eingedüst wird. Auf der gegenüberliegenden Seite des Kessels sind Eingabevorrichtungen für Luft, für Wasser und für übliche Neutralisationsmittel vorgesehen. Zum Eindüsen des Ölgemischs wird Luft oder Wasserdampf verwendet. Die Steuerungsanlage für das Mischverhältnis der Öle sowie die Eindüsvorrichtung für das Ölgemisch mit den weiteren Zufuhrleitungen für Luft und Neutralisationsmittel bedingen eine konstruktiv aufwendige, schwer steuerbare Anlage, die nicht effizient arbeiten kann, da neben dem eigentlichen Verbrennungsprodukt Altöl zusätzlich erhebliche Mengen normalen Heizöls mitverbrannt werden müssen, was die Entsorgungskapazität stark begrenzt. Der einfache Verbrennungskessel kann den Verbrennungsprozeß nicht unterstützen.

Aufgabe vorliegender Erfindung ist es, ein Verfahren zur umweltfreundlichen Verbrennung von Brennstoffen beliebigen Aggregatzustands, eventuell unter Zugabe von Wasser und/oder eines Oxidationsmittels, anzugeben, bei dem der Brennstoff vollständig und ohne Rückstände mit hoher Energieausbeute verbrannt wird. Der hierzu geeignete Reaktor soll bei geringem konstruktiven Aufwand, möglichst wartungsfrei und selbstreinigend, im Dauerbetrieb den Verbrennungsprozeß optimieren.

Diese Aufgabe wird durch die Merkmale der unabhängigen Ansprüche 1 und 6 gelöst. Vorteilhafte Ausgestaltungen ergeben sich aus den jeweiligen Unteransprüchen. Der explosionsartige Verbrennungsprozeß läßt sich durch den hohen Grad an Oberflächenvergrößerung des in die Reaktionskammer geleiteten Gemischs erklären:
(a) der mittels Druckluft zugeführte Brennstoff wird beim Eindüsen in die Reaktionskammer zerrissen und zerstäubt, wobei
(b) der bestehende Druck noch ausreicht, um den Brennstoff mit hoher Geschwindigkeit auf eine Ablenkfläche im Innenraum der Reaktionskammer zu leiten, wo ein Aufprall und eine Reflexion mit weiterer Verteilung und Zerstäubung bewirkt werden.
Zusätzlich mit Druckluft eingedüstes Wasser wird beim Eintritt in die Reakionskammer in Tröpfchen zerstäubt, die sich in Wasserdampf wandeln und von der Ablenkfläche in alle Richtungen im Innenraum der Reaktionskammer verteilt werden. Die durch die schlagartige Verdampfung hervorgerufene Expansion unterstützt eine Vermischung der Brennstoffe mit der vorhandenen Druckluft sowie dem Wasserdampf, was eine effektive Verbrennung, insbesondere schwer brennbarer Brennstoffanteile, zur Folge hat. Damit können noch effektiver ein Absetzen von Brennstoff an der Innenwand sowie eine Ansammlung von Rückständen am Boden verhindert werden, so daß der Reaktor sich selbst reinigt.

Der Druckluftstrom kann mit 2 bis 10 bar, vorzugsweise mit 3 bis 5 bar, in die Reaktionskammer eingedüst werden. Bei diesen Drücken ist die Kombination der Zerstäubung beim Austritt aus der Zuleitung mit derjenigen durch das Aufprallen auf die Ablenkfläche im Innenraum der Reaktionskammer besonders wirkungsvoll.

Die Brennstoffe, das Wasser und/oder das Oxidationsmittel werden jeweils getrennt oder als Gemisch über ein oder mehrere Venturi-Rohre in den Druckluftstrom eingebracht. Gasförmiger Brennstoff kann hierbei für sich alleine in die Reaktionskammer geleitet werden. Diese Art der Zuführung erlaubt eine gute Dosiermöglichkeit bei geringem konstruktiven Aufwand und erhöht gleichzeitig die Zerstäubungswirkung beim Eintritt in die Reaktionskammer. Die Eindüsung in die Reaktionskammer erfolgt durch ein normales Rohr geringen Durchmessers ohne Düsenaufsatz, wodurch ein Verstopfen der Düse beim Verbrennen von Altölen durch nicht brennbare Rückstände oder zähflüssige Bestandteile verhindert wird. Die Verwendung einheitlicher Venturi-Rohre für die Zuführung der Brennstoffe und des Wassers verringert zudem den konstruktiven Aufwand.

Vorteilhaft ist, die Temperatur im Inneren der Reaktionskammer mittels wärmeleitender Reaktorwände homogen zur Achse der Reaktionskammer zu halten. Wenn durch die Ablenkfläche eine symmetrische Verteilung des Gemisches im Inneren der Reaktionskammer erfolgt, kann bei symmetrischer Temperaturverteilung eine gleichmäßigere Verbrennung erzielt werden.

Bei vorgegebener Geometrie der Reaktionskammer können die Einströmgeschwindigkeiten des zu verbrennenden Gemisches in die Reaktionskammer derart eingestellt werden, daß die entstehende Verbrennungsflamme zumindest mit Schallgeschwindigkeit die Reaktionskammer verläßt und die entstandene Wärmeenergie zur weiteren Ausnutzung nach außen transportiert. Dies läßt sich - wie unten beschrieben - durch geeignete Geometrie des Reaktors weiter verbessern.

Die Zündung des Gemisches in der Reaktionskammer wird geeigneterweise mit einer Pilotflamme oder mittels eines erzeugten Funkens vorgenommen. Es kann sich anbieten, Brennstoffe, Wasser oder Luft vor Einbringen in die Reaktionskammer durch die bei der Verbrennung entstehende Abwärme vorzuheizen. Insbesondere schweres Öl wird durch die hierdurch erfolgte Herabsetzung der Viskosität leichter transportabel. Durch in den Innenraum der Reaktionskammer einbringbare Einsätze läßt sich die Strömungsdynamik des Verbrennungsprozesses beeinflussen.

Es ist von Vorteil, den Brennstoff bei der Verbrennung zusätzlich katalytisch zu cracken, wobei als Katalysator z.B. ein nickelhaltiges Material verwendet werden kann.

Der erfindungsgemäße Reaktor weist eine Ablenkfläche und einen hyperboloidartigen Reaktorkopf auf, der sich an die Auslaßöffnung der Reaktionskammer anschließt und sich von dort aus im Querschnitt erweitert. An diesem Reaktorkopf brennt die Verbrennungsflamme. Die düsenähnliche Geometrie des Reaktors führt dabei zu einer Beschleunigung der Brenngase mit Ausbildung eines entsprechenden Unterdrucks im Mündungsbereich der Reaktionskammer, was eine weitere Beschleunigung der zu verbrennenden Stoffe im Innern der Reaktionskammer in Richtung zur Auslaßöffnung zur Folge hat, die sich positiv auf die Verbrennung sowie die Selbstreinigung des Reaktors auswirkt.

Der Düseneffekt läßt sich dadurch verbessern, daß sich die Reaktionskammer zumindest in ihrem oberen Teil in Richtung der Auslaßöffnung verjüngt, wobei der sich verjüngende Teil insbesondere als Pyramiden- oder Kegelstumpf ausgeführt sein kann. Andererseits kann auch die gesamte Reaktionskammer hyperboloidartig geformt sein, derart, daß sie sich in Richtung der Auslaßöffnung verjüngt.

Bei der düsenförmigen Reaktorgeometrie ist es vorteilhaft, die Zufuhröffnungen für die Brennstoffe (und das Wasser) im Boden der Reaktionskammer einzulassen, so daß diese parallel zur Achse der Reaktionskammer gerichtet sind. Hierdurch wird die Achse der Reaktionskammer als bevorzugte Strömungsrichtung bestimmt, in die dann zur besseren Verteilung des zu verbrennenden Gemischs die Ablenkfläche angeordnet ist, durch die das Gemisch zunächst von der Achse der Reaktionskammer weggeleitet wird, um anschließend wieder aufgrund besagten Düseneffekts des Reaktors auf diese Achse zugeleitet zu werden. Zudem wird aufgrund der Druckverhältnisse das Ausströmen aus den Zufuhröffnungen begünstigt.

Als Ablenkfläche kann zum Erzielen einer homogenen Verteilung ein mit der Spitze entgegen der Strömungsrichtung des Brennstoffs gerichteter Kegel oder eine ebenso angeordnete Pyramide aus einem feuerfesten Material, der bzw. die im Inneren der Reaktionskammer entlang deren Achse angeordnet ist, verwendet werden. Der Verbrennungsprozeß kann somit durch symmetrische Verteilung im Reaktionskammerquerschnitt der physikalischen Größen, wie Druck, Strömungsgeschwindigkeit, Turbulenz und Temperatur, optimiert werden.

Soll der Brennstoff zusätzlich gecrackt werden, bietet sich an, einen Metall-Katalysator, insbesondere nickelhaltig, beispielsweise in den Innenwänden der Reaktionskammer, in feuerfesten Einsätzen im Innern der Reaktionskammer oder aber auch in der Ablenkfläche vorzusehen. Eine hohe Effizienz des katalytischen Cracking läßt sich durch einen schuppigen oder porösen Metall-Katalysator von großer Oberfläche erzielen.

Der Reaktor kann einheitlich aus einem Material wie Edelstahl hergestellt sein, aber auch zumindest teilweise aus einer besonders hitzebeständigen und mechanisch belastbaren Legierung wie einer Ni-Mo-Cr-Co-Legierung ("Nimonic"). Weiterhin kann der Reaktor von einer Außenisolierung aus Keramikfasern oder Fiberglas umgeben sein, um die abgestrahlte Wärmemenge zu reduzieren und die Temperatur in der Reaktorkammer auf über etwa 1000°C zu halten.

Anhand der Figuren soll die Erfindung in einem Ausführungsbeispiel im folgenden näher erläutert werden.
- Figur 1: zeigt einen erfindungsgemäßen Reaktor in Seitenansicht von schräg unten,
- Figur 2: zeigt den Reaktor in Durchsicht von schräg oben, und
- Figur 3: zeigt den Reaktor in Durchsicht von der Seite.

Die Figuren zeigen den erfindungsgemäßen Reaktor 1 mit einer Reaktionskammer 2, an deren Auslaßöffnung 4 sich der Reaktorkopf 3 anschließt. Zufuhrleitungen 5 und 6 sind in koaxialer Richtung im Zentrum des Bodens des Reaktors 1 eingelassen. Als Ablenkfläche ist in diesem Beispiel ein mit der Spitze in Richtung der Zufuhrleitungen 5 und 6 weisender Kegel 7 im Inneren der Reaktionskammer 2 entlang der Achse angebracht.

Der obere Teil der Reaktionskammer 2 verjüngt sich in diesem Ausführungsbeispiel hyperboloidartig in Richtung der Auslaßöffnung 4, um von dort aus hyperboloidartig sich im Reaktorkopf 3 fortzusetzen. Diese Geometrie bewirkt einen Düseneffekt, durch den strömende Gase aufgrund des Unterdrucks im Bereich der Auslaßöffnung und des Reaktorkopfs aus dem Inneren der Reaktionskammer 2 gesaugt werden, wodurch zusätzlich der Zufuhrdruck in den Zuleitungen 5 und 6 herabgesetzt werden kann. Gleichzeitig wird hierdurch eine Selbstreinigung des Reaktors ermöglicht, da nicht brennbare Partikel und Rückstände durch die Sogwirkung aus dem Reaktorinneren gezogen werden. Derartige Rückstände lassen sich durch Filterung der Verbrennungsgase abscheiden.

In diesem Ausführungsbeispiel besitzt der Reaktor ein Volumen von etwa 15 Litern und ist aus Edelstahl gefertigt. Vorteilhaft ist eine teilweise Fertigung aus einem temperaturbeständigeren und mechanisch belastbareren Material wie einer Nimonic-Legierung, die die folgende Zusammensetzung besitzt: C = 0,057; Si = 0,18; Mn = 0,36; S = 0,002; Al = 0,47; Co = 19,3; Cr = 19,7; Cu = 0,03; Fe = 0,55; Mo = 5,74; Ti = 2,1; Ti + Al = 2,59 (in Gew.-%); ppm-Anteile von Ag, B, Bi und Pb; Rest Nickel. Die darin enthaltenen Elemente bewirken gleichzeitig ein katalytisches Cracken von Kohlenwasserstoffen. Der Reaktor kann aus diesem Material mit Wandstärken von 3 bis 4 mm gefertigt werden, bei Edelstahl betragen diese 5 bis 7 mm. Vorteilhaft ist eine Außenisolierung des Reaktors 1 aus einem aus Keramikfasern oder Fiberglas bestehenden Material, das die Wärmeabstrahlung vermindert und somit die Temperatur im Reaktorinneren erhöht.

Durch die Zufuhrleitungen 5, die als Venturi-Rohre mit einem Durchmesser von 3 bis 7 mm ausgeführt sind, wird flüssiger Brennstoff, nämlich Altöle und schwere Öle verschiedener Zusammensetzung, sowie fester Brennstoff, wie insbesondere getrocknete Olivenbagasse und Klärschlämme, von Druckluft aus entsprechenden (nicht dargestellten) Vorratsbehältern gesaugt und mit Drücken von 3 bis 5 bar in das Innere der Reaktionskammer 2 transportiert. Beim Austreten aus den Zufuhrleitungen 5 zerreißt der Brennstoffstrom, der Brennstoff prallt mit hoher Geschwindigkeit auf die Ablenkfläche 7, von der aus der Brennstoff symmetrisch in den Querschnitt der Reaktionskammer verteilt wird. Durch eine Zufuhrleitung 5 eingedüstes Wasser zerstäubt und verdampft beim Austritt in die Reaktionskammer 2, der Wasserdampf wird ebenfalls symmetrisch in der Reaktionskammer 2 verteilt. Über die Zufuhrleitung 6, in der die Zufuhrleitungen 5 angeordnet sind, kann bei Bedarf weitere Druckluft eingespeist werden, um die zur vollständigen Verbrennung notwendige Luftmenge bereitzustellen.

Es werden etwa 30 bis 40 l/h Wasser und 70 bis 80 l/h Altöl in die Reaktionskammer 2 eingebracht. Feste Brennstoffe wie getrocknete Biomasse werden mit 110 bis 130 l/h zugeführt. Sollen flüssige und feste Brennstoffe zusammen eingebracht werden, so sind die Zufuhrmengen entsprechend herabzusetzen. Die Brennerleistung beträgt knapp 1 MWₜ. Die Schadstoffemissionen erweisen sich als geringfügig bis vernachlässigbar.

Die Regelung des Verbrennungsprozesses erfolgt unter Messung der Temperatur, der Menge und der chemischen Zusammensetzung der Verbrennungsgase. Dementsprechend werden die zugeführten Wasser-, Luft- und Brennstoffmengen gesteuert.

Der dargestellte Aufbau des Reaktors bewirkt eine symmetrische Verteilung der physikalischen Größen des Verbrennungsprozesses, rotationssymmetrisch bezogen auf Achsenpunkte der Reaktionskammer 2. In einem Querschnitt der Reaktionskammer 2 sind die Werte von Temperatur, Druck, Strömungsgeschwindigkeit der Gase annähernd konstant. Die Temperaturen nehmen vom Boden der Reaktionskammer 2 zur Auslaßöffnung 4 hin zu, wobei aufgrund der wärmeleitenden Reaktorwände im Dauerbetrieb eine Abflachung des Temperaturgradienten stattfindet.

Die Strömungsdynamik des Verbrennungsprozesses ist bei Änderung der Reaktorgeometrie sowie der Position und Geometrie der Ablenkfläche einstellbar.

Die Brennstoffe werden im Reaktor vollständig verbrannt. Eventuell nicht brennbare Rückstände werden durch die Sogwirkung aus dem Reaktorinneren transportiert und können mittels Filter gesammelt werden. Der Düseneffekt des Reaktors 1 kann zusammen mit der Zufuhrgeschwindigkeit derart abgestimmt werden, daß die Verbrennungsgase mit Schallgeschwindigkeit bei einer Temperatur von ca. 1.200 bis ca. 1500°C den Reaktorkopf 3 verlassen.

Es bieten sich verschiedene industrielle Anwendungen des erfindungsgemäßen Reaktors und Verbrennungsverfahrens an. Beispielsweise kann mit den heißen Verbrennungsgasen ein Flüssigbett betrieben werden, in dem Sand von Heißgas durchströmt wird. Derartige Flüssigbette werden meist zur Reinigung von Gegenständen (z.B. von Lackrückständen) verwendet. Auch für die Sondermüllbeseitigung bietet sich ein solcher Einsatz an. Biomasse kann durch gezielten Luftmangel auf dem Flüssigbett einem Pyrolyse-Prozeß unterzogen werden, wodurch feste und gasförmige Brennstoffe, die direkt dem erfindungsgemäßen Verfahren zugeführt werden können, gewonnen werden. Die erzeugten Brenngase können außerdem direkt in einem Verbrennungsmotor zur Stromerzeugung verwendet werden. Schließlich kann das erfindungsgemäße Verbrennungsverfahren zur kombinierten Erzeugung von Wärme und elektrischem Strom, d.h. zum Betrieb sowohl von Dampf- als auch von Gasturbinen verwendet werden.

Die Erfindung ermöglicht eine umweltfreundliche Verbrennung von schwer entsorgbaren Abfallprodukten, wie Altöle verschiedener Zusammensetzung, Klärschlämme, Olivenbagasse, Mineralkohle und sonstige brennbare Abfallprodukte.

## Patentansprüche

1. Verfahren zur Verbrennung von Brennstoffen, bei dem die Brennstoffe mittels Druckluft in eine Reaktionskammer (2) in deren axiale Richtung eingeleitet und eventuell unter Zugabe von Wasser verbrannt werden,
**dadurch gekennzeichnet,** daß
(a) fester und/oder flüssiger und/oder gasförmiger Brennstoff, eventuell unter Zusatz eines Oxidationsmittels, verwendet wird, daß
(b) die Menge eingedüster Druckluft derjenigen zur vollständigen Verbrennung notwendigen Luftmenge entspricht, und daß
(c) das eingeleitete Gemisch auf eine Ablenkfläche im Innenraum der Reaktionskammer (2) geleitet wird, wodurch es verteilt wird, flüssige und/oder feste Bestandteile weiter zerstäuben, flüssige Bestandteile verdampfen, feste sublimieren und das Gemisch explosionsartig verbrennt, bevor es die Wand oder den Boden der Reaktionskammer (2) erreichen kann.

2. Verfahren nach Anspruch 1, **dadurch gekennzeichnet,** daß der oder die Druckluftströme mit einem Druck von etwa 2 bis 10 bar, vorzugsweise 3 bis 5 bar, in die Reaktionskammer (2) eingedüst werden.

3. Verfahren nach Anspruch 1 oder 2, **dadurch gekennzeichnet,** daß die Einströmgeschwindigkeiten in die Reaktionskammer (2) derart eingestellt werden, daß bei vorgegebener Geometrie der Reaktionskammer die Verbrennungsflamme die Reaktionskammer zumindest mit Schallgeschwindigkeit verläßt.

4. Verfahren nach einem der Ansprüche 1 bis 3, **dadurch gekennzeichnet,** daß der Innenraum der Reaktionskammer (2) mittels in die Reaktionskammer einbringbarer Einsätze strömungsdynamisch gestaltet wird.

5. Verfahren nach einem der Ansprüche 1 bis 4, **dadurch gekennzeichnet,** daß kohlenwasserstoffhaltiger Brennstoff bei der Verbrennung katalytisch gecrackt wird.

6. Reaktor für ein Verbrennungsverfahren, bei dem Brennstoffe zusammen mit Luft, eventuell unter Zugabe von Wasser und/oder einem Oxidationsmittel verbrannt werden, mit einer Reaktionskammer mit Zufuhröffnungen für den Brennstoff, die Luft, das Oxidationsmittel und/oder das Wasser und mit einer Auslaßöffnung für die Verbrennungsprodukte, **dadurch gekennzeichnet,** daß der Reaktor (1) einen hyperboloidartigen Reaktorkopf (3) aufweist, der sich an die Auslaßöffnung (4) der Reaktionskammer (2) anschließt und sich von dort ausgehend im Querschnitt erweitert, und daß im Inneren der Reaktionskammer (2) in Richtung der durch die Zufuhröffnungen gegebenen Einströmrichtungen eine Ablenkfläche (7) angeordnet ist.

7. Reaktor nach Anspruch 6, **dadurch gekennzeichnet,** daß die Reaktionskammer (2) sich zumindest im oberen Teil in Richtung der Auslaßöffnung (4) verjüngt.

8. Reaktor nach Anspruch 7, **dadurch gekennzeichnet,** daß der sich verjüngende Teil der Reaktionskammer (2) als Pyramiden- oder Kegelstumpf ausgeführt ist.

9. Reaktor nach Anspruch 7, **dadurch gekennzeichnet,** daß die Reaktionskammer (2) hyperboloidartig geformt ist.

10. Reaktor nach einem der Ansprüche 6 bis 9, **dadurch gekennzeichnet,** daß die Öffnungen der Zufuhrleitungen (5, 6) im Boden der Reaktionskammer (2) eingelassen und parallel zur Achse der Reaktionskammer (2) gerichtet sind.

11. Reaktor nach einem der Ansprüche 6 bis 10, **dadurch gekennzeichnet,** daß die Ablenkfläche (7) durch eine(n) mit der Spitze in Richtung der Zufuhröffnungen zeigenden Kegel oder Pyramide gebildet wird.

12. Reaktor nach einem der Ansprüche 6 bis 11, **dadurch gekennzeichnet,** daß ein Metall-Katalysator im Inneren der Reaktionskammer (2), beispielsweise in den Reaktionskammerwänden, in feuerfesten Einsätzen im Inneren der Reaktionskammer (2) oder in der Ablenkfläche (7), vorgesehen ist.

## Claims

1. Method for the combustion of fuels, in which the fuels are introduced into a reaction chamber (2) in its axial direction by means of pressurized air and burnt, possibly with the addition of water,
**characterized in that**
(a) a solid and/or liquid and/or gaseous fuel are used, possibly with the addition of an oxidizing agent,
(b) the amount of injected pressurized air corresponds to the amount of air required for the complete combustion, and
(c) the introduced mixture is led to a deflection surface in the interior of the reaction chamber (2), whereby it is distributed, liquid and/or solid components are further atomized, liquid components evaporate, solid ones sublimate and the mixture burns explosively, before it car. reach the wall or the bottom of the reaction chamber (2).

2. Method of claim 1, **characterized in that** the pressurized air flow or the pressurized air flows are injected into the reaction chamber (2) at a pressure of about 2 to 10 bar, preferably at 3 to 5 bar.

3. Method of one of claims 1 or 2, **characterized in that** the inflow velocities into the reaction chamber (2) are adjusted so that the combustion flame leaves the reaction chamber (2) at least with the velocity of sound at a predetermined geometry of the reaction chamber.

4. Method of one of claims 1 to 3, **characterized in that** the interior space of the reaction chamber (2) is formed fluid dynamically by inserts introduceable into the reaction chamber.

5. Method of one of claims 1 to 4, **characterized in that** the hydrocarbons containing fluid is catalytically cracked in the combustion.

6. Reactor for a combustion method, in which fuels are burnt together with air, possibly with the addition of water and/or an oxidizing agent, said reactor having a reaction chamber with supply openings for the'fuel, the air, the oxidizing agent and/or the water and with an outlet opening for the combustion products, **characterized in that** the reactor (1) has a hyperboloidal reactor head (3), which is disposed adjacent to the outlet opening (4) of the reaction chamber (2) and the cross-section of which widens from there, and that a deflection surface (7) is disposed in the interior of the reaction chamber (2) in the influx direction given by the supply openings.

7. Reactor of claim 6, **characterized in that** the reaction chamber (2) tapers at least at the upper part in the direction of the outlet opening (4).

8. Reactor of claim 7, **characterized in that** the tapered part of the reaction chamber (2) is formed as a frustrum of a pyramid or a cone.

9. Reactor of claim 7, **characterized in that** the reaction chamber (2) is formed hyperboloidally.

10. Reactor of one of claims 6 to 9, **characterized in that** the openings of the supply leads (5, 6) are embedded in the bottom of the reaction chamber (2) and are directed parallel to the axis of the reaction chamber (2).

11. Reactor of one of claims 6 to 10, **characterized in that** the deflection surface (7) is formed by a cone or pyramid, the tip of which points in the direction of the supply openings.

12. Reactor of one of claims 6 to 11, **characterized in that** a metal catalyst is provided in the interior of the reaction chamber (2), for example in the reaction chamber walls, in fire-resistant inserts in the interior of the reaction chamber (2) or in the deflection surface (7).

## Revendications

1. Procédé de combustion de combustibles, dans lequel les combustibles sont introduits par l'intermédiaire d'air comprimé dans une chambre de réaction (2) dans la direction axiale de celle-ci et sont brûlés eventuellement en ajoutant de l'eau, **caractérisé par le fait**
a) que l'on utilise du combustible solide et/ou liquide et/ou gazeux, éventuellement en ajoutant un agent d'oxydation,
b) que la quantité d'air comprimé injecté correspond à la quantité d'air nécessaire à la combustion complète, et
c) que le mélange introduit est dirigé sur une surface de déviation dans l'intérieur de la chambre de réaction (2), ce par quoi il est distribué, des composants liquides et/ou solides continuent à pulvériser, des composants liquides s'évaporent, des composants solides subliment et le mélange brûle sous forme d'explosion avant qu'il puisse atteindre la paroi ou le fond de la chambre de réaction (2).

2. Procédé selon la revendication 1, **caractérisé par le fait** que le ou les courant(s) d'air comprimé sont injectés avec une pression comprise entre 2 et 10 bars à peu près, de préférence entre 3 et 5 bars, dans la chambre de réaction (2).

3. Procédé selon l'une des revendications 1 ou 2, **caractérisé par le fait** que les vitesses d'admission dans la chambre de réaction (2) sont réglées de telle manière que, avec une géométrie donnée de la chambre de réaction, la flamme de combustion quitte la chambre de réaction au moins avec la vitesse du son.

4. Procédé selon l'une des revendications 1 à 3, **caractérisé par le fait** que l'intérieur de la chambre de réaction (2) est conçu, au point de vue de la dynamique des fluides, au moyen d'inserts qui peuvent être mis en place dans la chambre de réaction.

5. Procédé selon l'une des revendications 1 à 4, **caractérisé par le fait** que du combustible contenant de l'hydrocarbure est craqué de manière catalytique lors de la combustion.

6. Réacteur pour un procédé de combustion dans lequel des combustibles sont brûlés conjointement avec de l'air, éventuellement en ajoutant de l'eau et/ou un agent d'oxydation, avec une chambre de réaction avec des ouvertures d'amenée pour le combustible, l'air, l'agent d'oxydation et/ou l'eau, et avec une ouverture de sortie pour les produits de combustion, **caractérisé par le fait** que le réacteur (1) présente une tête de réacteur (3) formée à la manière d'un hyperboloïde, qui est contiguë à l'ouverture de sortie (4) de la chambre de réaction (2) et s'élargit, à partir de cela, dans la section, et qu'une surface de déviation (7) est disposée à l'intérieur de la chambre de réaction (2) en direction des sens d'admission donnés par les ouvertures d'amenée.

7. Réacteur selon la revendication 6, **caractérisé par le fait** que la chambre de réaction (2) se rétrécit au moins dans la partie supérieure en direction de l'ouverture de sortie (4).

8. Réacteur selon la revendication 7, **caractérisé par le fait** que la partie se rétrécissant de la chambre de réaction (2) est réalisée comme tronc de pyramide ou de cône.

9. Réacteur selon la revendication 7, **caractérisé par le fait** que la chambre de réaction (2) est formée à la manière d'un hyperboloïde.

10. Réacteur selon l'une des revendications 6 à 9, **caractérisé par le fait** que les ouvertures des conduites d'amenée (5, 6) sont encastrées dans le fond de la chambre de réaction (2) et sont dirigées parallèlement à l'axe de la chambre de réaction (2).

11. Réacteur selon l'une des revendications 6 à 10, **caractérisé par le fait** que la surface de déviation (7) est formée par un cône ou une pyramide dont la pointe montre en direction des ouvertures d'amenée.

12. Réacteur selon l'une des revendications 6 à 11, **caractérisé par le fait** qu'un catalyseur métallique est prévu à l'intérieur de la chambre de réaction (2), par exemple dans les parois de la chambre de réaction, dans des inserts réfractaires à l'intérieur de la chambre de réaction (2) ou dans la surface de déviation (7).
